# EUROPÄISCHE PATENTSCHRIFT

(11) **EP 0 109 641 B1**
(45) Veröffentlichungstag und Bekanntmachung des Hinweises auf die Patenterteilung: **03.09.1986**
(21) Anmeldenummer: 83111361.8
(22) Anmeldetag: 14.11.1983
(51) Int. Cl.: C25D 17/06

(54) **Aufhängevorrichtung für Traggestelle von Galvanisieranlagen**
Work piece support assembly for use in electroplating
Supports pour pièces destinées à recevoir un traitement électrolytique

(30) Priorität: 19.11.1982 DE 3242698
(43) Veröffentlichungstag der Anmeldung: 30.05.1984
(73) Patentinhaber: Paul Druseidt Nachf. Elektrotechnische Spezialfabrik, D-5630 Remscheid 1 (DE)
(72) Erfinder: Abrahams, Lothar, D-5630 Remscheid 1 (DE)
(74) Vertreter: Tackenberg, Karl, Dipl.-Ing.

## Beschreibung

Die Erfindung bezieht sich auf eine Vorrichtung zum Aufhängen von Traggestellen an eine Kontaktschiene einer Galvanisieranlage, wie solche aus einem auf der Kontaktschiene längsverschiebbaren, im Querschnitt etwa U-förmigen Träger mit einer an diesem vorgesehenen Halterung für das Traggestell bestehen, wobei in dem einen Schenkel des Trägers eine Schraube zum Anziehen des Trägers gegen die Traggestellhalterung geführt ist.

Bei einer bekannten Aufhängevorrichtung (GB-PS 14 43 039) ist die Warenstange mit dem einen Schenkel des Trägers fest verbunden und in dem anderen Schenkel des Trägers eine Schraube geführt, die zum Festklemmen der Vorrichtung an der Kontaktschiene gegen diese anziehbar ist. Bei einer derartigen Aufhängevorrichtung ist kein guter Kontakt der Kontaktschiene mit der Warenstange gegeben.

Der Erfindung liegt die Aufgabe zugrunde, den Träger der Aufhängevorrichtung so auszubilden, daß sicherer Kontakt der Kontaktschiene mit dem Traggestell gewährleistet ist, wobei das Traggestell bzw. dessen Stange unmittelbar mit der Schiene verbindbar ist.

Die Lösung der Aufgabe besteht erfindungsgemäß darin, daß an der Innenseite dieses schraubendurchsetzten Schenkels des Trägers eine längliche Druckplatte parallel zu dem Schenkel gelagert ist, die mit ihrem einen Ende gegenüber dem Träger seitlich vorsteht und mittels der in dem Schenkel geführten, gegen die Druckplatte anziehbaren Schraube gegen die an der Kontaktschiene anliegende Stange des Traggestelles verschiebbar ist. Mittels der die Stange des Traggestelles überlagernden Druckplatte wird die Stange des Traggestelles unmittelbar an die Kontaktschiene über die Länge, mit der die Stange an der Kontaktschiene anliegt, fest angedrückt und dadurch ein guter Kontakt der Kontaktschiene mit der Stange erzielt. Die Stange braucht dabei nicht bearbeitet zu sein.

Eine vorteilhafte Weiterbildung der Erfindung besteht darin, daß
a) die Druckplatte mit ihrem einen Ende auf dem Schaft einer in dem der Druckplatte benachbarten Schenkel des Trägers geführten Schraube lose gehaltert ist,
b) die Druckplatte nahe ihres anderen, gegenüber dem Träger vorstehenden Endes von einer mit der Druckplatte verschraubten Schraube gehalten ist, die den der Druckplatte benachbarten Schenkel des Trägers mit Spiel durchsetzt und auf deren Schaft eine Schraubenfeder aufgeschoben ist, die mit ihrem einen Ende an dem Kopf der Schraube und mit ihrem anderen Ende an dem Schenkel abgestützt ist.

Nach Lösen der gegen die Druckplatte angezogenen Schraube entspannt sich die zuvor gespannte, die eine Schraube belastende Schraubenfeder, wodurch die Druckplatte einseitig angezogen wird. Hierdurch ist das Verbringen der Stange des Traggestelles zwischen Kontaktschiene und Druckplatte erleichtert.

Die Erfindung ist nachstehend in einem Ausführungsbeispiel anhand der Zeichnung näher erläutert. Es zeigt:
Figur 1 die Aufhängevorrichtung in Seitenansicht und
Figur 2 einen Schnitt nach der Linie 11-11 der Figur 1.

Mit 1 ist der im Querschnitt U-förmige Träger eines in der Zeichnung nicht dargestellten Traggestelles einer Galvanisieranlage und mit 2, 3 sind dessen Schenkel bezeichnet. Der Träger 1 ist auf eine Kontaktschiene 4 so aufgeschoben, daß er mit seinem Schenkel 2 an der Rückseite der Kontaktschiene 4 anliegt. Er ist ferner an der Kontaktschiene 4 mittels eines U-förmigen Bügels 5 gehaltert, der die Kontaktschiene 4 untergreift und mit seinem einen Schenkel außen an dem Schenkel 2 des Trägers 1 mittels einer Schraube 6 befestigt ist. Der Träger 1 ist ferner mit der Kontaktschiene 4 durch eine Schraube 7 festlegbar, die in dem Schenkel 3 des Trägers 1 geführt und gegen die Kontaktschiene 4 anziehbar ist. Mit 8 ist eine in dem Träger 1 angeordnete längliche metallene Druckplatte bezeichnet, die von der Schraube 7 mit Spiel durchsetzt ist. Die Druckplatte 8 ist in dem Träger 1 so angeordnet, daß sie mit dessen Schenkeln 2, 3 in Parallelität steht, wobei sie dem Schenkel 3 angenähert ist. Sie steht ferner mit ihrem einen Ende gegenüber dem Träger 1 seitlich vor. Mit 9 ist eine Schraube bezeichnet, die in dem Schenkel 3 des Trägers 1 geführt und gegen die Druckplatte 8 anziehbar ist. Auf das gegenüber dem Schenkel 3 des Trägers 1 vorstehende Ende der Schraube 9 ist ein Handhebel 10 zum Betätigen der Schraube 9 aufgesetzt. Die Druckplatte 8 ist nahe ihres gegenüber dem Träger 1 vorstehenden Endes mit einer unter der Druckwirkung einer Schraubenfeder 11 stehenden Schraube 12 verschraubt, die den Schenkel 3 des Trägers 1 mit Spiel durchsetzt. Die Schraubenfeder 11 ist mit ihrem einen Ende an dem Kopf der Schraube 12 und mit ihrem anderen Ende in einer Ausnehmung 13 des Schenkels 3 des Trägers 1 an dem Schenkel 3 abgestützt. Die Druckplatte 8 ist ferner mit ihrem anderen Ende lose auf dem Schaft einer in dem Schenkel 3 des Trägers 1 geführten Schraube 14 gehaltert, an derem Kopf sie anliegt. Mit 15 ist die in der Zeichnung gestrichelt dargestellte Stange des Traggestelles bezeichnet, die an ihrem oberen Ende eine Abwinklung aufweist, mit der sie an der Kontaktschiene 4 aufgehängt wird. Die Stange 15 wird mittels der Druckplatte 8 an die Kontaktschiene 4 angedrückt. Hierbei wird durch Anziehen der Schraube 9 mittels des Handhebels 10 die Schraubenfeder gespannt, die sich nach Lösen der Schraube 9 wieder entspannt und dabei die Druckplatte 8 einseitig anhebt.

Die Erfindung beschränkt sich in ihrer Anwendung selbstverständlich nicht auf Traggestelle, sondern kann auch in gleicher Weise zum Aufhängen einer für den Niederschlag erforderlichen Metallplatte oder -stange verwendet werden.

### Bezugszeichen-Liste

1 Träger
2 der eine Schenkel des Trägers 1
3 der andere Schenkel des Trägers 1
4 Kontaktschiene
5 U-förmiger Bügel
6 Schraube zum Befestigen des Bügels 5
7 Schraube zum Festlegen des Trägers 1 an der Kontaktschiene 4
8 Druckplatte
9 auf die Druckplatte 8 wirksame Schraube
10 Handhebel der Schraube 9
11 Schraubenfeder
12 von der Schraubenfeder 11 belastete Schraube
13 Ausnehmung
14 Schraube zur halterung der Druckplatte 8
15 Stange des Traggestelles

## Patentansprüche

1. Vorrichtung zum Aufhängen von Traggestellen an eine Kontaktschiene einer Galvanisieranlage, bestehend aus einem auf der Kontaktschiene längsverschiebbaren, im Querschnitt etwa U-förmigen Träger mit einer an diesem vorgesehenen Halterung für das Traggestell, wobei in dem einen Schenkel des Trägers eine Schraube zum Anziehen des Trägers gegen die Traggestellhalterung geführt ist, dadurch gekennzeichnet, daß an der Innenseite dieses Schenkels (3) des Trägers (1) eine längliche Druckplatte (8) parallel zu dem Schenkel (3) gelagert ist, die mit ihrem einen Ende gegenüber dem Träger (1) seitlich vorsteht und mittels der in dem Schenkel (3) geführten, gegen die Druckplatte (8) anziehbaren Schraube (9) gegen die an der Kontaktschiene (4) anliegende Stange (15) des Traggestelles verschiebbar ist.

2. Vorrichtung nach Anspruch 1, dadurch gekennzeichnet, daß

a) die Druckplatte (8) mit ihrem einen Ende auf dem Schaft einer in dem der Druckplatte (8) benachbarten Schenkel (3) des Trägers (1) geführten Schraube (14) lose gehaltert ist,
b) die Druckplatte (8) nahe ihres anderen, gegenüber dem Träger (1) vorstehenden Endes von einer mit der Druckplatte (8) verschraubten Schraube (12) gehalten ist, die den der Druckplatte (8) benachbarten Schenkel (3) des Trägers (1) mit Spiel durchsetzt und auf deren Schaft eine Schraubenfeder (11) aufgeschoben ist, die mit ihrem einen Ende an dem Kopf der Schraube (12) und mit ihrem anderen Ende an dem Schenkel (12) abgestützt ist.

## Claims

1. A work piece support assembly for use in electroplating and adapted to be suspended from a contact bar of an electroplating plant, said support assembly consisting of a carrier which is substantially U-shaped in cross section and shiftable on the contact bar in the longitudinal direction thereof and which comprises a mounting for the support assembly, a screw for tightening the carrier against the mounting for the support assembly passing through one leg of the carrier, characterised in that at the inner side of this leg (3) of the carrier (1) penetrated by the screw an elongated pressure plate (8) is mounted so as to extend parallel to the leg (3) which with one of its ends laterally projects beyond the carrier (1) and by means of the screw (9) passing through the leg (3) and being tightenable against the pressure plate (8) is shiftable against the rod (15) of the support assembly which rests against the contact bar (4).

2. A work piece support assembly as claimed in claim 1, characterised in that
a) one of the ends of the pressure plate (8) is loosely mounted on the shaft of a screw (14) passing through the leg (3) of the carrier (1) which is adjacent to the pressure plate (8), and
b) the pressure plate (8) close to its other end projecting beyond the carrier (1) is held by a screw (12) screwed to the pressure plate (8), said screw passing with clearance through the leg (3) of the carrier (1) which is adjacent to the pressure plate (8) and having pushed unto its shaft a helical spring (11) which with one of its ends is supported against the head of the screw (12) and with its other end against the leg (3).

## Revendications

1. Dispositif pour la suspension de cadres- porteurs au rail de contact d'une installation d'électro-galvanisation, se composant d'un support de section à peu près en U, déplaçable longitudinalement sur le rail de contact et pourvu d'une fixation pour le cadre-porteur, où dans l'une des branches du support est guidé un boulon permettant de serrer le support contre la fixation du cadreporteur, dispositif caractérisé par ce qu'à la face intérieure de cette branche (3) du support (1) traversée d'un boulon est logée, parallèlement à la branche (3), une plaque d'appui oblongue (8) qui avec l'une de ses extrémités dépasse latéralement par rapport au support (1) et qui est déplaçable vers la barre (15) du cadreporteur appliquée au rail de contact (4) au moyen du boulon (9) guidé dans la branche (3) et serrable contre la plaque d'appui (8).

2. Dispositif suivant revendication 1, caractérisé par ce que
a) la plaque d'appui (8), avec l'une de ses extrémités, est fixé de façon mobile sur la tige d'un boulon (14) guidé dans la branche (3) du support (1), voisine de la plaque d'appui (8),
b) la plaque d'appui (8) est tenue, près de son autre extrémité dépassant par rapport au support (1), par une vis (12) vissée dans la plaque d'appui (8) et traversant avec du jeu la branche (3) du support (1), voisine de la plaque d'appui (8) et sur la tige de laquelle est engagé un ressort à boudin (11) qui s'appuie avec l'une de ses extrémités sur la tête de la vis (12) et avec l'autre extrémité sur la branche (3).
